# DEMANDE DE BREVET EUROPEEN

(11) **EP 1 437 065 A1**
(43) Date de publication de la demande: **14.07.2004**
(21) Numéro de dépôt: 02406091.5
(22) Date de dépôt: 11.12.2002
(51) Int. Cl.: A47B 1/00, A47B 13/10

(54) **Table modulable pouvant rapprocher des individus à l'intérieur de ladite table**

(71) Demandeur: Del Medico, Nicolo, 1110 Morges (CH)
(72) Inventeur: Del Medico, Nicolo, 1110 Morges (CH); Tissot, Ambroise, 1436 Chamblon (CH); Tissot, Sandy, 1030 Bussigny (CH)

(57) **Abrégé**

La table est en forme d'Ellipse constituée d'un plateau principal et de quatre plateaux identique et amovible qui vont se fixer dans les pieds de la table. Une fois les plateaux B1 et B2 retirés (fig.1), la table permet d'accueillir un ou des individus à l'intérieur de la table créant ainsi un climat d'intimité tout en permettant de conserver de la place à gauche et à droite de celle-ci pour poser les différents plats et services proposés.
Notre table permet également de modifier à volonté, l'emplacement des quatre plateaux pour faire varié la surface du plateau principal.

## Description

### Domaine technique :

Nécessité courante de la vie

### Description détaillée de l'invention :

Notre invention est une table modulable en forme d'Ellipse (fig.1), constituée d'un plateau principal et de quatre plateaux identique et amovible.

Notre invention ( table modulable) consiste à retirer des plateaux pour rapprocher des individus à l'intérieur de la table créant ainsi un climat d'intimité tout en permettant de conserver de la place à gauche et à droite de celle-ci pour poser les différents plats et services proposés.

Notre table permet également de modifier à volonté, l'emplacement des quatre plateaux pour faire varié la surface du plateau principal.

Les plateaux B1 et B2 sont également intervertibles.

Le plateau principal est posé sur deux pieds de forme concave (fig.3) où vont s'encastrer et se fixer les plateaux B1 et B2 (fig.2)

### Dessin/ Plan :

Fig.1 - Fig.2 - Fig.3

## Revendications

1. Table constituée de cinq plateaux A,B1,B2,(fig.1) qui constituent une Ellipse(fig.1), de ses cinq plateaux (fig.1) quatre sont de formes et de dimensions identiques et un constitue le plateau principal A (fig.1), **caractérisé en ce que** une fois les plateaux B1 retirés (fig1.),ladite table permet de rapprocher un ou plusieurs individus à l'intérieur de la table et qu'une fois les plateaux B2 retirés (fig.1), ladite table permet de diminuer les dimensions du plateau principal (fig1) de la table.

2. La table selon la revendication 1(fig.1), **caractérisée en ce que** ladite table (fig.1) permet une fois que les plateaux B1 simplement retirés (fig1.) ou, et, encastrés dans les pieds de la même table (fig2), de rapprocher un ou plusieurs individus à l'intérieur de la table et qu'une fois les plateaux B2 simplement retirés (fig.1) ou, et, encastrés dans les pieds de la même table (fig.2) permet de diminuer les dimensions du plateau principal (fig1) de la table.

3. Les plateaux B1 et B2 (fig.1) selon la revendication 2, encastrés dans les pieds de la même table, **caractérisé en ce que** lesdits pieds (fig.3) sont de forme concave et épouse la forme des plateaux B2 et B1 (fig.2)

4. Table selon la revendication 1 et 2, **caractérisée en ce que** ladite table puisse rapprocher un ou plusieurs individus à l'intérieur de la table, avec ou sans éléments amovible.

5. Table selon la revendication 1 et 2, **caractérisée en ce que** ladite table possède une ou plusieurs découpent de n'importe quelles formes, identique ou pas, permettent de rapprocher un ou plusieurs individus à l'intérieur de ladite table.

6. Table selon la revendication 1 et 2, **caractérisée en ce que** ladite table, de n'importe quelle forme ou de n'importe quelle dimension, constituée de un ou plusieurs plateaux, puisse rapprocher un ou plusieurs individus à l'intérieur de ladite table en déplaçant ou en retirant un ou plusieurs de ses éléments.

7. Table selon la revendication 1 et 2, **caractérisée en ce que** ladite table de n'importe quelles matières constituée de un ou plusieurs plateaux, puisse rapprocher un ou plusieurs individus à l'intérieur de ladite table en déplaçant ou en retirant un ou plusieurs de ses éléments

8. Table selon la revendication 1 et 2, **caractérisée en ce que** ladite table posée ou fixée sur n'importe quel pieds ou support puisse rapprocher un ou plusieurs individus à l'intérieur de la table avec ou sans éléments amovible.

9. Table selon la revendication 1 et 2, **caractérisée en ce que** ladite table de n'importe quelles couleurs constituée de un ou plusieurs plateaux, puisse rapprocher un ou plusieurs individus à l'intérieur de ladite table en déplaçant ou en retirant un ou plusieurs de ses éléments

10. Table selon la revendication 1 et 2, **caractérisée en ce que** les plateaux puissent s'encastrés dans les pieds de la même table et cela quel que soit la forme ou les dimensions des plateaux et des pieds.
